# EUROPÄISCHE PATENTSCHRIFT

(11) **EP 0 647 756 B1**
(45) Veröffentlichungstag und Bekanntmachung des Hinweises auf die Patenterteilung: **04.12.1996**
(21) Anmeldenummer: 94114076.6
(22) Anmeldetag: 08.09.1994
(51) Int. Cl.: E05D 5/02, E05D 11/00

(54) **Band für Türen, Fenster und dergleichen**
Hinge for doors, windows or similar
Charnière pour portes, fenêtres ou similaires

(30) Priorität: 11.10.1993 DE 9315327 U
(43) Veröffentlichungstag der Anmeldung: 12.04.1995
(73) Patentinhaber: Dr. Hahn GmbH & Co. KG, D-41189 Mönchengladbach (DE)
(72) Erfinder: Kleinschumacher, Rainer, D-41747 Viersen (DE)
(74) Vertreter: Palgen, Peter, Dr. Dipl.-Phys.

(56) Entgegenhaltungen:
- EP-A- 0 223 186
- EP-A- 0 552 607

## Beschreibung

Die Erfindung bezieht sich auf ein Band der dem Oberbegriff des Anspruchs 1 entsprechenden Art.

Ein derartiges Band ist aus der DE-PS 40 22 532 bekannt. Die Befestigung der Abdeckung ist im einzelnen nicht beschrieben. Sie muß so ausgeführt sein, daß sie den äußeren Eindruck des Bandes nicht beeinträchtigt und insbesondere diebstahlssicher ist. Eine von außen ohne Schwierigkeiten entfernbare Abdeckung würde nämlich den Zugang zu den Befestigungsschrauben eröffnen und ein Abschrauben des Bandes bei geschlossenem Flügel und anschließend ein Öffnen des Flügels gestatten.

Aus dem DE-GM 73 17 785 ist ein Band bekannt, bei welchem die Befestigungsteile der Bandteile auf der Außenseite eine flache über die Höhe des Bandteils durchgehende Nut recheckigen Querschnitts aufweisen, in die passende plattenförmige Abdeckungen einsetzbar sind. Die Festlegung erfolgt durch von außen quer zur Nut einzutreibende, die plattenförmigen Abdeckungen durchgreifende Stifte.

Wenn die Stifte eingetrieben sind, ist es zwar ohne Zerstörung der Bandteile nicht möglich, die Abdeckung zu entfernen. Es sind aber die Stiftbohrungen nach außen offen, was das Aussehen des Bandes stört und auch Schmutzansammlungen begünstigt.

Der Erfindung liegt die Aufgabe zugrunde, ein gattungsgemäßes Band so auszugestalten, daß die Fixiermittel für die Abdeckung von außen nicht sichtbar sind.

Diese Aufgabe wird durch die in Anspruch 1 wiedergegebene Erfindung gelöst. Wenn die Abdeckung nach der Befestigung des Bandes montiert werden soll, wird der Stift durch Anlage an der der Abdeckung zugewandten Fläche des Befestigungsteils des entsprechenden Bandteils zurückgedrückt. Die Abdeckung wird sodann horizontal verschoben, bis sie mit beiden horizontalen Enden unter die hinterschnittenen Vorsprünge an dem Band greift. Wenn diese Stellung erreicht ist, schnappt der Stift von selbst in die zugeordnete Bohrung ein und fixiert das Abdeckband in der erreichten Position, so daß es weder unter den Vorsprüngen herausgezogen noch nach vorn abgezogen werden kann.

Im Prinzip kann der Stift auch in dem Befestigungsteil angebracht sein. Bei dem bevorzugten Ausführungsbeispiel nach Anspruch 2 ist der Stift jedoch in der Abdeckung angeordnet.

Eine wichtige Ausgestaltung der Erfindung ist Gegenstand des Anspruchs 3. Bei der bekannten Ausführungsform nach dem DE-GM 73 17 785 kann die Abdeckung nämlich überhaupt nicht mehr zerstörungsfrei entfernt werden, d.h. auch dann nicht, wenn das Band, aus welchen Gründen auch immer, einmal wieder demontiert werden muß. Es besteht also demgegenüber die weitergehende Aufgabe, das Band zwar diebstahlssicher, dennoch aber im Bedarfsfall demontierbar zu gestalten.

Diese weitergehende Aufgabe wird durch Anspruch 3 gelöst, indem die durch das Einschnappen des Stiftes in die Bohrung erreichte Fixierung der Abdeckung aufhebbar wird.

Im einzelnen kann dies gemäß Anspruch 4 dadurch erreicht werden, daß ein Zugang zu dem freien Ende des Stiftes geschaffen wird, durch den mittels eines Werkzeuges ein Druck gegen den Stift in seiner Achsrichtung entgegen der Federwirkung ausübbar ist.

Der Druck kann zum Beispiel unter Keilwirkung mit einem entsprechend abgeschrägten Werkzeug erfolgen, wozu der Stift gemäß Anspruch 5 eine konische Spitze aufweisen kann.

Aus wirtschaftlichen Gründen sind bei der Herstellung der Teile des Bandes gewisse Fertigungstoleranzen in Kauf zu nehmen. Um zu verhindern, daß die Abdeckung und/oder der Stift gegenüber den jeweils benachbarten Teilen zu viel Spiel haben und klappern, kann ein dämpfendes und das Spiel aufhebende Führungsteil aus Kunststoff gemäß Anspruch 6 vorgesehen sein.

In der Zeichnung ist ein Ausführungsbeispiel der Erfindung dargestellt.
Fig. 1 zeigt einen Horizontalschnitt durch den Rahmenbereich einer Tür mit Aluminiumrahmen;
Fig. 2 zeigt eine Ansicht des in Fig. 1 linken Rahmenbandteils von oben;
Fig. 3 zeigt eine Vorderansicht des Rahmenbandteils;
Fig. 4 zeigt einen Schnitt nach der Linie B - B in Fig. 2;
Fig. 5 zeigt einen Schnitt nach der Linie C - C in Fig. 3;
Fig. 6 zeigt einen Schnitt nach der Linie A - A in Fig. 3;
Fig. 7 zeigt eine Ansicht des brillenartigen Führungsteils gemäß Fig. 8 von unten;
Fig. 8 zeigt einen Schnitt nach der Linie D - D in Fig. 7;

In Fig. 1 sind ein feststehender Rahmen 1 und ein Flügelrahmen 2 aus Aluminiumprofilen erkennbar, welche durch ein Band 100 schwenkbar miteinander verbunden sind. Das Band 100 umfaßt ein Rahmenbandteil 10 und ein Flügelbandteil 20, die im Hinblick auf ihren grundsätzlichen Aufbau gleich ausgebildet sind und von denen daher nur das Rahmenbandteil 10 im einzelnen beschrieben wird.

Das Rahmenbandteil 10 umfaßt einen an der vorderen vertikalen ebenen Befestigungsfläche 3 des feststehenden Rahmens 1 anliegenden Befestigungsteil 4, der entsprechend eine hintere ebene Anlagefläche 5 besitzt. Mit dem Befestigungsteil 4 einstückig verbunden ist ein Scharnierteil 6 mit einer zylindrischen Ausnehmung 9, in welcher der nicht wiedergegebene Bandzapfen in einer Bandzapfenbüchse angeordnet ist, der die Scharnierachse 7 bildet. Der Scharnierteil steht mit seiner Rückseite von der Befestigungsfläche um eine Strecke 8 ab.

Das Befestigungsteil 4 ist etwa plattenförmig gestaltet und weist eine zu der Anlagefläche 5 parallele ebene Vorderseite 11 auf, gegen die eine als Ganzes mit 12 bezeichnete Abdeckung mit ihrer ebenen Rückseite 13 anliegt.

Die Teile 4/6 einerseits und 12 andererseits sind aus einem Aluminiumwerkstoff stranggepreßt, wobei die Strangpreßrichtung gemäß Fig. 1 senkrecht zur Zeichenebene verläuft, so daß die Teile in der Höhenrichtung (im montierten Zustand) einen von der Fertigung her vorgegebenen gleichbleibenden Querschnitt aufweisen.

Die Befestigung der Bandteile 10,20 erfolgt mittels Befestigungsschrauben 15, die einen Kopf aufweisen und in dem Ausführungsbeispiel als Innenmehrkantschrauben ausgebildet sind. Sie sind in Gewindebüchsen 14 im Innern der den feststehenden Rahmen 1 bzw. den Flügelrahmen 2 bildenden Profile eingeschraubt, die sich von innen gegen die Rückseite der die Befestigungsfläche 3 bildenden Profilwandung setzen. Mit der Unterseite der Köpfe 16 liegen die Befestigungsschrauben 15 auf der Vorderseite 11 des Befestigungsteils 4 an. Zur Fixierung des Rahmenbandteils 10 an dem feststehenden Rahmen 1 parallel zu der Befestigungsfläche 3 dienen sogenannte Zentrierbüchsen 36, die die Befestigungsschrauben 15 umgeben und sowohl in den Rahmen 1 als auch in das Befestigungsteil 4 eingreifen.

Wie besonders aus Fig. 2 zu ersehen ist, sind an dem Befestigungsteil 4 an dessen dem Scharnierteil 6 abgelegenem Rand und in der oberen Hälfte des Scharnierteils 6 hinterschnittene Vorsprünge 17 bzw. 18 gebildet, unter die die Abdeckung 12 beim Einschieben gemäß Fig. 2 von links im Sinne des Pfeiles 19 mit einem im Querschnitt hakenartig geformten Ansatz 21 bzw. dem oberen Rand 22 greift. Wenn also die Abdeckung 12 die in Fig. 2 dargestellte Position erreicht hat, kann sie nach vorn, d.h. gemäß Fig. 2 nach oben, nicht abgenommen werden. Nur bei einer Verlagerung der Abdeckung 12 nach links entgegen dem Pfeil 19 ist eine Entfernung möglich.

Diese Rückverlagerung wird jedoch in der in den Fig. 1, 4 und 5 erkennbaren Weise durch einen Stift 30 verhindert, der in der Abdeckung 12 geführt ist und senkrecht zu deren Rückseite 13 aus dieser unter der Kraft einer Feder 23 hervorsteht. In der Vorderseite 11 des Befestigungsteils 4 ist an geeigneter Stelle eine dem Stift 30 im Durchmesser entsprechende Bohrung 24 angebracht, in die der Stift 30 unter der Wirkung der Feder 23 und Verlagerung in seiner Achsrichtung einschnappen kann.

Bei der Montage der Abdeckung 12 wird diese mit der Spitze des Stiftes auf den gemäß Fig. 5 links von der Bohrung 24 gelegenen Teil der Vorderfläche 11 aufgesetzt und der Stift 30 gegen die Feder 23 in den Umriß der Abdeckung 12 hineingedrückt. In diesem Zustand kann die Abdeckung gemäß Fig. 5 nach rechts im Sinne des Pfeiles 19 verschoben werden, bis sie mit dem Ansatz 21 unter den Vorsprung 17 und dem oberen Rand 22 unter den Vorsprung 18 greift. Wenn die Abdeckung 12 ganz eingeschoben ist und gegen das Scharnierteil 6 anliegt, befindet sich der Stift 30 gerade oberhalb der Bohrung 24 und schnappt in diese ein. Damit ist die Abdeckung 12 unverrückbar und von vorne unerreichbar festgelegt, ohne daß die Festlegung von vorne sichtbar ist.

Die geschilderte Anbringung und Fixierung der Abdeckung 12 erfolgt, nachdem das Rahmenbandteil 10 auf dem Rahmen 1 mittels der Befestigungsschrauben 15 befestigt ist.

Um nun das Rahmenbandteil 10 im Bedarfs falle, zum Beispiel wenn es versehentlich verkratzt worden ist, auswechseln und ohne Zerstörung wieder abmontieren zu können, ist in dem Bereich des Abstandes 8, den die Rückseite des Scharnierteils 6 zu der Befestigungsfläche 3 beläßt, eine Querbohrung 26 in das Befestigungsteil 4 eingebracht, die sich von dessen innerer, d.h. in den Fig. 1 und 5 rechter Begrenzung bis an die Bohrung 24 erstreckt. Die Achse 27 der Bohrung 26 steht unter einem geringen Winkel, in dem Ausführungsbeispiel etwa 10°, gegen die Befestigungsfläche 3 hin schräg. Die Bohrung 26 ist bei geschlossenem Flügel nur sehr schwer oder überhaupt nicht erreichbar, wie Fig. 1 erkennen läßt, wobei die Schrägstellung der Bohrung 21 die Einführung eines Werkzeuges bei geschlossenem Flügel zusätzlich verhindert.

Wenn aber der Flügel geöffnet, d.h. gemäß Fig. 1 entgegen dem Uhrzeigersinn um etwa 90° verschwenkt ist, ist die Mündung der Bohrung 26 von der Rahmenöffnung her erreichbar, und es kann ein entsprechend gestaltetes Werkzeug 50, welches vorn keilförmig oder konisch ausgebildet ist, in die Bohrung 26 eingeschoben werden, welches dann an der konischen Spitze 28 des Stiftes 30 zur Anlage kommt und diesen gemäß den Fig. 1 und 5 gegen die Wirkung der Feder 23 nach oben drückt, worauf die Abdeckung 12 nicht mehr fixiert ist und entgegen der Richtung des Pfeiles 19 herausgenommen werden kann. Die konische Spitze 28 erleichtert zusätzlich das Herausnehmen gegen die Federwirkung, indem sie über den in den Fig. 1 und 5 linken Rand der Bohrung 24 abgleitet.

Der Stift 30 ist in dem Führungszylinder 31 eines als Ganzes mit 40 bezeichneten brillenartigen Führungsteils aus Kunststoff geführt. Der Führungszylinder 31 ist in dem Mittelteil 39 des Führungsteils ausgebildet und hat seine Achse senkrecht zur Brillenebene. Der Stift 30 weist an seinem rückwärtigen Rand einen Umfangsbund 29 auf, der am Innenumfang des Führungszylinders 31 in Achsrichtung des Stiftes 30 gleitet. In dem Führungszylinder 31 ist die Schraubenfeder 23 untergebracht, die sich gegen die Rückseite des Führungsstiftes 30 und den Boden des Führungszylinders 31 abstützt. An dem in Fig. 8 unteren Öffnungsrand besitzt der Führungszylinder 31 einen radial nach innen vorspringenden Innenumfangsbund 32, der den Umfangsbund 29 des Stiftes 30 untergreift und diesen somit in dem Führungszylinder 31 festhält.

Der Führungszylinder 31 bildet den Mittelteil 39 des Führungsteils 40, von welchem nach beiden Seiten in der gleichen Ebene liegende ringförmige Teile 33 ausladen, deren Innenumfang 34 dem Außenumfang der Schraubenköpfe 16 entspricht und die auf einer, d.h. in der in Fig. 7 oberen Seite offen sind und in dem offenen Bereich 35 den Durchtritt der Schraubenköpfe 16 beim Einschieben der Abdeckung 12 in Richtung des Pfeiles 19 gestatten.

Wie aus den Fig. 4 und 6 zu ersehen ist, ist das Führungsteil 40 in einer entsprechenden Ausfräsung 38 an der Rückseite 13 der Abdeckung 12 untergebracht. Der Führungszylinder 31 sitzt in einer Bohrung 37. Der Kunststoff des Führungsteils 40 hat zwar eine gewisse Formsteifigkeit, ist aber noch elastisch verformbar, und es sind alle Abmessungen so gewählt, daß möglichst kein Spiel vorliegt. Beim Einschieben der Abdeckung 12 im Sinne des Pfeiles 19 soll das Führungsteil 40 die Schraubenköpfe 16 ziemlich stramm und jedenfalls ohne Spiel umschließen. Das gleiche gilt für die Führung des Stiftes 30 in dem Führungszylinder 31. Auf diese Weise ist erreicht, daß die Abdeckung 12 trotz gewisser nicht vermeidbarer Fertigungstoleranzen spielfrei bzw. klapperfrei mit dem Rahmenbandteil 10 verbunden ist.

## Patentansprüche

1. Band (100) für Türen, Fenster und dergleichen,
mit einem auf einer vorderen Befestigungsfläche (3) des feststehenden Rahmens (1) befestigbaren Bandteil (10),
mit einem auf einer vorderen Befestigungsfläche des Flügels befestigbaren Bandteil (20),
mit einem ein Scharnierteil (6) beider Bandteile (10,20) durchgreifenden vertikalen Bandzapfen, um den die beiden Bandteile (10,20) gegeneinander verschwenkbar sind,
mit einem Befestigungsteil (4) an mindestens einem der Bandteile (10,20), welches mit einer hinteren Anlagefläche (5) zur Anlage auf der entsprechenden Befestigungsfläche (3) bestimmt und mittels es von vorn durchgreifender, als von vorn betätigbare Kopfschrauben ausgebildeter Befestigungsschrauben (15) darauf befestigbar ist,
und mit einer den die Befestigungsschrauben (15) enthaltenden Bereich des Befestigungsteils (4) überdeckenden Abdeckung (12), welche an beiden einander gegenüberliegenden Enden unter hinterschnittene Vorsprünge (17,18) des genannten einen Bandteils (10) einfügbar ist,
dadurch gekennzeichnet,
daß die Abdeckung in dieser Lage durch Fixiermittel festlegbar ist,
daß die Fixiermittel einen in dem Befestigungsteil (4) oder der Abdeckung (12) angeordneten, von vorn verdeckten, in seiner Achsrichtung verlagerbaren, federbelasteten Stift (30) umfaßt, der nach dem Einfügen der Abdeckung (12) unter die Vorsprünge (17,18) unter der Federwirkung in einer Sperrstellung in eine Bohrung (24) des anderen Teils, d.h. der Abdeckung (12) bzw. des Befestigungsteils (4), einschnappt.

2. Band nach Anspruch 1, dadurch gekennzeichnet, daß der Stift (30) in einer gegen das Befestigungsteil (4) hin offenen Sackbohrung (37) der Abdeckung (12) angeordnet ist.

3. Band nach Anspruch 2, dadurch gekennzeichnet, daß der Stift (30) von einer bei geschlossenem Flügel nicht erreichbaren Stelle her aus der Sperrstellung gegen die Federwirkung zurückdrückbar ist, um die Abdeckung (12) freizugeben.

4. Band nach Anspruch 3, dadurch gekennzeichnet, daß das Scharnierteil (6) auf seiner Rückseite Abstand (8) senkrecht zur Befestigungsfläche (3) beläßt und in dem Abstandsraum eine unter die Spitze (28) des Stifte s(30) führende Bohrung (26) für das Einführen eines Werkzeuges (50) zum Zurückdrücken des Stiftes (30) mündet.

5. Band nach Anspruch 3 oder 4, dadurch gekennzeichnet, daß der Stift (30) eine konische Spitze (28) aufweist.

6. Band nach einem der Ansprüche 1 bis 5,
dadurch gekennzeichnet,
daß der Stift (30) zwischen vertikal übereinander vorgesehenen Befestigungsschrauben (15) angeordnet ist
und daß in einer entsprechenden Ausnehmung (36) der Abdeckung (12) ein brillenartiges Führungsteil (40) aus Kunststoff angeordnet ist, dessen Seitenteile (33,33) die einander benachbarten Schraubenköpfe (16) gabelartig umfassen und in dessen Mittelteil (39) der Stift (30) angeordnet ist.

## Claims

1. Hinge (100) for door, windows and the like,
with a hinge member (10) for attachment to a front attachment face (3) of the fixed frame (1),
with a hinge member (20) for attachment to a front attachment face of the door or window,
with a vertical hinge pin passing through a hinge eye portion (6) of both hinge components (10, 20) in order to make the two hinge components (10, 20) pivot with respect to one another,
with an attachment part (4) on at least one of the hinge components (10, 20), which is designed with a rear engaging surface (5) for engagement against the corresponding attachment surface (3) and is attachable thereupon by means of attachment screws (15) formed as headed screws passing through it from the front and actuated from the front,
and with a covering (12) overlying the region of the attachment member (4) containing the attachment screws (15) and capable of insertion at opposite ends under under-cut projections (17, 18) of the stated one hinge component (10),
characterised in that
the covering can be secured in this position by locating means
that the locating means comprise a spring-loaded pin (30) arranged in the attachment part (4) or the covering (12), covered over from the front and displaceable in the direction of its axis under spring-loading, the pin snapping into a locking position in a bore (24) of the other part, i.e. the covering (12) or the attachment member (4) under the spring-loading after the insertion of the covering (12) under the projections (17, 18).

2. Hinge according to claim 1, characterised in that the pin (30) is arranged in a blind bore (37) in the covering (12) open towards the attachment member (4).

3. Hinge according to claim 2, characterised in that the pin (30) is capable of being pushed back out of its locking position against the action of the spring from a position that cannot be reached when the door or window is closed, in order to release the covering (12).

4. Hinge according to claim 3, characterised in that the hinge part (6) leaves at its rear face a spacing (8) perpendicular to the attachment surface (3) and a bore (26) leading to a point beneath the tip (28) of the pin (30) opens into the space which is left, to allow the insertion of a tool (50) for pushing back the pin (30).

5. Hinge according to claim 3, or 4, characterised in that the pin (30) has a conical tip (28).

6. Hinge according to one of claims 1 to 5,
characterised in that,
the pin (30) is arranged between attachment screws (15) provided vertically one above the other
and that a spectacle-like guide member (40) of plastics is arranged in a corresponding recess (36) in the covering (12) with its side portions (33, 33) embracing in a fork-like manner the mutually adjacent screw heads (16) and the pin (30) engaged in its middle portion (39).

## Revendications

1. Charnière (100) pour portes, fenêtres ou objets analogues, comprenant :
- une pièce (10) qui peut être fixée sur la surface de fixation avant (3) du cadre dormant (1),
- une pièce (20) qui peut être fixée sur la surface de fixation avant du battant,
- un tourillon vertical traversant chacune des parties charnières (6) des deux pièces (10, 20), de manière à permettre aux deux pièces (10, 20) de pivoter l'une par rapport à l'autre,
- une partie de fixation (4) prévue sur au moins une des deux pièces (10, 20), définie par une portée arrière d'appui (5) pour montage sur la surface de fixation correspondante (3) et fixation sur cette surface par des vis (15) introduites par l'avant, avec têtes vissables par l'avant,
- une couverture (12) recouvrant la zone de la partie de fixation (4) contenant la vis de fixation (15), cette couverture pouvant être introduite, à ses deux extrémités opposées, sous des saillies en contre-dépouille (17, 18) de la pièce (10),
charnière caractérisée en ce que
la couverture peut être maintenue dans cette position par des moyens de fixation, comprenant une broche (30) montée dans la partie de fixation (4) ou dans le couvercle (12), recouverte par devant, mobile selon la direction de son axe et soumise à l'action d'un ressort, cette broche, après que le couvercle (12) ait été engagé sous les saillies (17, 18), venant, sous l'action du ressort, s'encliqueter en position d'arrêt dans un alésage (24) de l'autre partie, c'est-à-dire dans la couverture (12) ou dans la partie de fixation (4).

2. Charnière selon la revendication 1,
caractérisée en ce que
la broche (30) est montée dans un alésage borgne (37) percé dans la couverture (12) et ouvert sur la partie de fixation (4).

3. Charnière selon la revendication 2,
caractérisé en ce que
la broche (30) peut, en agissant à partir d'un point inaccessible lorsque le battant est fermé, être repoussée de sa position d'arrêt contre l'action d'un ressort, de manière à libérer la couverture (12).

4. Charnière selon la revendication 3,
caractérisée en ce que
la partie charnière (6) laisse, sur sa face arrière, perpendiculairement à la surface de fixation, un intervalle (8) créant un espace dans lequel débouche un alésage (26) aboutissant sous la pointe (28) de la broche (30) et permettant le passage d'un outil (50) servant à repousser la broche (30).

5. Charnière selon la revendication 3 ou 4,
caractérisée en ce que
la broche (30) présente une pointe conique (28).

6. Charnière selon une des revendications 1 à 5,
caractérisée en ce que
la broche (30) est montée entre deux vis de fixation (15) se superposant à la verticale et que dans un évidement correspondant (36) de la couverture (12) est logée une pièce de guidage (40) en matière plastique ayant la forme d'une paire de lunettes dont les parties latérales (33, 33) entourent à la manière d'une fourche les têtes de vis (16) voisines, tandis que la partie centrale (39) accueille la broche (30).
